# FASCICULE DE BREVET EUROPEEN

(11) **EP 2 993 280 B1**
(45) Date de publication et mention de la délivrance du brevet: **22.03.2017**
(21) Numéro de dépôt: 15183603.8
(22) Date de dépôt: 03.09.2015
(51) Int. Cl.: E04B 9/30, E04B 9/32

(54) **LISSE TUBULAIRE LUMINEUSE POUR STRUCTURE TRIDIMENSIONNELLE ET STRUCTURE TRIDIMENSIONNELLE EN TOILE TENDUE COMPRENANT UNE TELLE LISSE**
RÖHRENFÖRMIGER LEUCHTBALKEN FÜR 3D-STRUKTUR, UND 3D-STRUKTUR AUS GESPANNTER STOFFBAHN, DIE EINEN SOLCHEN BALKEN UMFASST
LUMINOUS TUBULAR STRINGER FOR THREE-DIMENSIONAL STRUCTURE AND THREE-DIMENSIONAL STRUCTURE MADE OF STRETCHED FABRIC COMPRISING SUCH A STRINGER

(30) Priorité: 03.09.2014 FR 1458213; 01.12.2014 FR 1461702
(43) Date de publication de la demande: 09.03.2016
(73) Titulaire: Normalu, 68680 Kembs (FR)
(72) Inventeur: Scherrer, Jean-Marc, 68400 RIEDISHEIM (FR)
(74) Mandataire: IP Trust

(56) Documents cités:
- EP-A1- 2 610 553
- WO-A1-2011/010022
- FR-A1- 2 998 316

## Description

### DOMAINE TECHNIQUE DE L'INVENTION

L'invention concerne le domaine des structures tridimensionnelles en toiles tendues telles que notamment des fausses-parois, faux-plafonds, faux-murs, ou structures ornementales.

L'invention concerne plus particulièrement une lisse lumineuse pour structure tridimensionnelle en toile tendue ainsi qu'une structure tridimensionnelle comprenant une telle lisse sur laquelle une toile tendue est fixée.

### ETAT DE LA TECHNIQUE

Il est connu du brevet FR2985298 une fausse paroi rétro-éclairée par au moins une source de lumière sous forme de diodes électroluminescentes intégrées à la lisse et constituée d'au moins une nappe souple translucide tendue accrochée par ses bordures pourvues de moyens d'accrochage à un cadre, le cadre étant constitué par une lisse formée de profils aboutés et comprenant des organes de réception aptes à coopérer avec lesdits moyens d'accrochage pour maintenir ladite nappe souple tendue.

La lisse décrite dans la demande susmentionnée présente cependant un certain nombre d'inconvénients. La lisse selon l'art antérieur ne permet pas d'obtenir de formes émoussées, circulaires, courbes. De plus, les arrêtes formées par ces lisses sont saillantes ce qui peut être dangereux et disgracieux selon le rendu final désiré. La lisse du document FR2998316 décrit une lisse selon le préambule de la revendication 1.

L'invention vise à remédier à ces problèmes en proposant une lisse lumineuse pour structure tridimensionnelle rétroéclairée.

### OBJET DE L'INVENTION

A cet effet, et selon un premier aspect, l'invention propose une lisse pour structure tridimensionnelle en toiles tendues comprenant au moins une source lumineuse intégrée à la lisse. Cette lisse comprend deux évidements contigus séparés par une langue destinés à recevoir les éléments de fixation des toiles tendues, chaque évidemment comportant un fond, une paroi latérale interne formant la langue et une paroi latérale externe, chaque paroi latérale externe définissant une aile périphérique de la lisse.

Dans la présente demande, on définit d'externe, la paroi latérale de l'évidemment opposée à la paroi latérale de l'évidemment formant la langue, dite paroi latérale interne.

Les lisses sont en tout matériau, par exemple un métal comme l'aluminium, ou un plastique comme le polychlorure de vinyle (PVC).

Les lisses conformément à l'invention sont aboutées pour former des profilés, lesdits profilés participant à l'ossature de la structure tridimensionnelle dans laquelle ces lisses sont utilisées. Les lisses sont invisibles lorsque les toiles tendues sont montées. Cette lisse permet de former des structures tridimensionnelles dont toutes les faces peuvent être visibles, voire ornementées selon le rendu désiré. Cette lisse permet également d'obtenir des formes en courbe ou arrondies ainsi que des arrêtes non saillantes. Ceci a un rendu esthétique parfait et évite tout risque de rupture ou de déchirement de la toile tendue par contact de la toile sur et autour de la lisse. L'usure de la toile tendue est également ralentie. Cette lisse peut également servir pour tendre des toiles pour former un faux plafond mais également une fausse paroi dont les deux faces sont visibles. Egalement, la forme particulière de cette lisse n'entraine pas d'ombre portée lorsque les diodes électroluminescentes sont allumées.

Les toiles tendues sont de préférence translucides ou apte à transmettre la lumière. Elles peuvent être texturées, colorées, unies, imprimées, peintes, ou présenter tout type d'ornement, y compris comporter des zones ne transmettant pas la lumière afin d'obtenir des jeux d'ombre et lumière.

Les diodes électroluminescentes peuvent être de n'importe quelle couleur et de n'importe quelle puissance.

Avantageusement, la lisse lumineuse présente une surface périphérique pourvue d'au moins une encoche d'accueil d'une source lumineuse.

Selon une configuration particulière, la lisse comporte une encoche d'accueil présentant une ouverture opposée à celle des évidements. Il peut être prévu également que la lisse comporte deux autres encoches d'accueil disposées de part et d'autre de l'encoche présentant une ouverture opposée à celle des évidements. Avantageusement, les encoches d'accueil disposées de part et d'autre de l'encoche présentant une ouverture opposée à celle des évidements sont situées à équidistance de celle-ci.

Avantageusement, l'aile périphérique de la lisse est raccordée à l'extrémité de la paroi latérale externe de l'évidemment adjacent par une jonction arrondie, la surface externe d'une aile périphérique définissant en section transversale une portion arrondie contre laquelle la toile tendue prend appui pour créer un volume, la surface externe de l'aile opposée intégrant la source lumineuse.

L'on comprend que la lisse comporte deux ailes périphériques : la première aile s'étendant à partir de la jonction arrondie avec la paroi latérale externe d'un évidement, la deuxième s'étendant de la jonction arrondie avec la paroi latérale externe de l'évidement adjacent. Ces deux ailes ne sont pas nécessairement symétriques par rapport à la langue séparant les deux évidements. La surface externe de la première aile définit en section transversale une portion arrondie servant de support à la toile tendue. La forme courbe de cette portion d'aile évite à la toile de se déchirer et permet de créer une diversité plus importante de structure tridimensionnelle et de créer un espace plus important entre les toiles tendues sans risque de cisaillement.

Avantageusement, les ailes périphériques sont agencées pour définir une encoche d'accueil d'une source lumineuse. Dans cette configuration, les ailes périphériques sont avantageusement symétriques par rapport à la langue.

Lorsque la lisse est de section transversale sensiblement circulaire ou selon un cercle tronqué, alors, cette portion arrondie peut non limitativement s'étendre sur au moins un quart de cercle de rayon sensiblement équivalent à la profondeur des évidements.

Selon une alternative, cette portion arrondie s'étend sur au moins un demi cercle de rayon sensiblement équivalent à la profondeur des évidements.

Selon une autre alternative, cette portion arrondie s'étend sur ¾ d'un cercle de rayon sensiblement équivalent à la profondeur des évidements.

Selon un mode de réalisation, l'aile périphérique opposée à l'aile support d'une toile tendue comporte une encoche d'accueil d'au moins une source lumineuse.

L'on comprend que l'encoche comprend le système d'alimentation de la source lumineuse ainsi que la ou les sources lumineuses.

Selon une variante, l'encoche d'accueil est de forme complémentaire d'au moins une portion latérale de la source lumineuse de façon à ce que la source lumineuse s'inscrive dans le contour de la lisse en section transversale.

Dans un mode de réalisation, l'encoche forme un angle droit.

La source lumineuse est un néon, une fibre optique ou tout autre source lumineuse connue de l'Homme du métier. Préférentiellement, la source lumineuse est constituée par des diodes électroluminescentes intégrées à la lisse.

Selon un mode préféré de réalisation de l'invention, les évidements contigus et l'encoche de la lisse sont disposés dans des plans parallèles les uns aux autres.

Cet agencement particulier des évidements permet de tendre une ou deux toiles. Lorsque deux toiles sont montées, une toile tendue fixée par évidement, l'une peut envelopper partiellement la lisse, par exemple sur 180°, l'autre peut être tendue parallèlement à la première toile, délimitant un espace entre les deux toiles de la hauteur de la lisse. La source lumineuse est disposée préférentiellement vers l'espace intertoile, ce qui évite toute ombre portée de la lisse sur les toiles tendues. L'on comprend évidemment que l'espace entre les deux toiles peut être supérieur ou égal à la hauteur de la lisse selon la forme de la structure tridimensionnelle finale. Cet espace peut s'agrandir à mesure que la distance avec la lisse augmente.

Selon un mode préféré de réalisation, les évidements contigus séparés par une langue comportent des épaulements de rétention des éléments de fixation des toiles tendues, lesdits épaulements étant sur les parois latérales externes des évidements et/ou sur chaque face de la lange.

Selon une variante néanmoins préférée de réalisation, les épaulements de la paroi latérale externe des évidements sont disposés en vis-à-vis par rapport aux épaulements des parois de la langue.

L'on comprend que les évidements comprennent sur les parois des épaulements formant des butées de rétention pour fixer les toiles tendues. Les toiles tendues comportent des éléments de fixation tels des crochets ou tout autre moyen connu de l'Homme du métier permettant d'accrocher la toile dans les lisses et de les tendre.

L'invention porte également sur une structure tridimensionnelle lumineuse comportant au moins un profilé constitué de lisses lumineuses aboutées et recouvert de toiles tendues.

### BREVE DESCRIPTION DES FIGURES

D'autres objets et avantages de l'invention apparaîtront au cours de la description qui suit, faite en référence aux dessins annexés, dans lesquels :
- la figure 1 représente une vue en coupe d'un premier exemple de réalisation d'une lisse tubulaire selon l'invention pour structure tridimensionnelle ;
- la figure 2 représente une vue en coupe de la lisse tubulaire de la figure 1 sur laquelle deux toiles tendues sont accrochées ;
- la figure 3 représente une vue en coupe d'un second exemple de réalisation d'une lisse tubulaire selon l'invention pour structure tridimensionnelle ;
- la figure 4 représente une vue en coupe d'un autre exemple de réalisation d'une lisse tubulaire selon l'invention pour structure tridimensionnelle.

Pour plus de clarté, les éléments identiques ou similaires sont repérés par des signes de référence identiques sur l'ensemble des figures se rapportant au même mode de réalisation.

### DESCRIPTION DETAILLEE DES FIGURES

Les lisses illustrées sur les figures 1 à 4 sont destinées à former des profilés pour structures tridimensionnelles, notamment ornementales, sur lesquels des toiles tendues sont placées.

La figure 1 illustre un premier mode de réalisation d'une lisse lumineuse de section transversale sensiblement circulaire (1).

La figure 2 illustre une lisse lumineuse de ce premier mode de réalisation de section transversale sensiblement circulaire (1) sur laquelle deux toiles tendues (2, 3) sont accrochées.

La lisse lumineuse (1) de ce premier mode de réalisation est de section transversale sensiblement circulaire. La lisse (1) comprend deux évidements contigus (4, 5) de même dimension séparés par une langue (6). Ces évidements ont la même profondeur et la même largeur. Ils comportent respectivement un fond, une paroi latérale interne constituant une face de la langue (6) et une paroi latérale externe.

Ces évidements (4, 5) sont symétriques latéralement par rapport à la langue (6). Les parois latérales externes des évidements (4, 5) comprennent des épaulements dirigés vers la cavité de l'évidement (7, 8). Ces épaulements (7, 8) sont disposés en vis-à-vis d'épaulements (9, 10) placés sur chaque face de la langue (6). Ces épaulements (7, 8, 9, 10) forment des butés pour retenir des éléments de fixation (11, 12) des toiles tendues (2, 3) sur la structure tridimensionnelle comme présenté en figure 2.

La lisse étant construite selon une section transversale sensiblement circulaire, les parois latérales externes des évidements (4, 5) constituent des ailes périphériques (13, 14) pour la lisse dont la surface externe est courbe et suit un cercle de rayon sensiblement équivalent à la hauteur de la langue et par la même des évidements. La jonction (15) entre l'extrémité supérieure de la paroi latérale externe de l'évidemment et la surface externe de l'aile est arrondie pour ne pas abîmer la toile tendue fixée dans l'évidement. Une des ailes périphériques (13) s'étend sur ¾ de cercle d'un rayon équivalent à la profondeur des évidements (4). Cette aile (13) sert de support à une toile tendue (3) et permet de donner une forme arrondie à la toile tendue.

La lisse tubulaire lumineuse (1) conformément à l'invention comporte une encoche (16) dans laquelle des diodes électroluminescentes sont intégrées. Cette encoche (16) est découpée dans l'aile périphérique (14) opposée à l'aile support (13) de la toile. L'encoche (16) forme un angle droit vers l'intérieur de la lisse. L'angle droit de l'encoche consiste préférentiellement en une petite arrête (16a) et une grande arrête (16b), la grande arrête (16b) étant parallèle aux parois des évidements (4, 5) et aux faces de la langues (6). La grande arrête (16b) est d'une hauteur sensiblement identique à la profondeur des évidements (4, 5). L'encoche accueille le système d'alimentation des diodes ainsi que les diodes électroluminescentes.

La lisse comporte en outre une cavité (17) sous jacente aux évidements (4, 5), ladite cavité (17), dans l'exemple de réalisation présenté, étant parallélépipédique. Les lisses conformes à l'invention sont aboutées pour former un profilé en les enfilant par la cavité (17) sur un guide (non représenté) afin de constituer une partie de l'ossature de la structure tridimensionnelle.

La figure 2 représente une lisse tubulaire conformément à l'invention sur laquelle deux toiles tendues (2, 3) sont accrochées. La première toile tendue (2) est accrochée à l'aide d'un crochet (12) dans un premier évidement (5) et constitue une face de la structure tridimensionnelle. La deuxième toile tendue (3) est accrochée à l'aide d'un crochet (11) dans un deuxième évidemment (4), adjacent au premier évidemment (5), et forme l'autre face de la structure tridimensionnelle. Cette toile tendue (3) est disposée autour de la lisse à environ 180° de sorte que les toiles tendues (2, 3) cachent entièrement la lisse (1). Les deux toiles tendues (2, 3) délimitent un espace entre elles dans lequel la lumière des diodes électroluminescentes intégrées dans l'encoche (13) de la lisse diffuse. L'exemple ci-dessus n'est pas limitatif et l'espace entre les toiles peut varier selon la structure tridimensionnelle finale. La seconde toile enveloppe donc plus ou moins la lisse.

La figure 3 présente un second mode de réalisation de l'invention. La lisse lumineuse (18) de ce second mode de réalisation est de section transversale sensiblement circulaire. La lisse (18) comprend deux évidements contigus (19, 20) de même dimension séparés par une langue (21), ces évidements ont la même profondeur et la même largeur. Ils comportent respectivement un fond (22), une paroi latérale interne (23) constituant une face de la langue et une paroi latérale externe (24). Ces évidements (19, 20) sont symétriques latéralement par rapport à la langue (21). Les parois latérales externes (24) des évidements (20) comprennent des épaulements dirigés vers la cavité de l'évidement (25). Ces épaulements (25) sont disposés en vis-à-vis d'épaulements (26) placés sur chaque face de la langue (21). Ces épaulements (25, 26) forment des butés pour retenir des éléments de fixation des toiles tendues sur la structure tridimensionnelle.

La lisse (18) étant construite selon une section transversale sensiblement circulaire, les parois latérales externes des évidements (24) constituent des ailes périphériques (27, 28) pour la lisse dont la surface externe est courbe et suit un cercle de rayon sensiblement équivalent à la hauteur de la langue et par la même des évidements. La jonction (29) entre l'extrémité supérieure de la paroi latérale externe (24) de l'évidement et la surface externe de l'aile est arrondie pour ne pas abîmer la toile tendue fixée dans l'évidement. Dans ce second mode de réalisation, les ailes périphériques (27, 28) sont symétriques par rapport à la langue et définissent une encoche (30). L'encoche (30) comporte un fond (31) parallèle au fond (22) des évidements (19, 20) et deux parois latérales (32, 33). Le fond (31) de l'encoche (30) est en outre d'une largeur équivalente à la distance séparant les parois latérales externes entre les deux évidements (19, 20). Les parois latérales (33) de l'encoche (30) sont dans le même plan que les parois latérales externes (24) des évidements (20). Chaque aile s'étend donc en arc de cercle depuis la jonction (29) entre l'extrémité supérieure de la paroi latérale externe (24) de l'évidement jusqu'à l'extrémité inférieure de la paroi latérale (32, 33) de l'encoche.

L'encoche (30) est destinée à accueillir la source lumineuse de type diodes électroluminescentes avec leur système d'alimentation. L'encoche (30) est également apte à coopérer avec l'ossature de la structure tridimensionnelle. La lisse comporte également des moyens de fixation de la lisse à l'ossature de la structure tridimensionnelle.

La figure 4 présente un troisième mode de réalisation d'une lisse lumineuse selon l'invention.

De même que les lisses des modes de réalisation précédemment décrits, la lisse lumineuse (40) de ce troisième mode de réalisation présente une section transversale sensiblement circulaire et comprend deux évidements contigus (41, 42), avantageusement de même dimension, séparés par une langue (43). Les évidements (41, 42), de même profondeur et de même largeur, comportent respectivement un fond (44), une paroi latérale interne (45) constituant une face de la langue et une paroi latérale externe (46). Les évidements (41, 42) sont symétriques latéralement par rapport à la langue (43). Les parois latérales externes (46) des évidements (41, 42) comprennent des épaulements (47) dirigés vers l'intérieur de l'évidement associé. Ces épaulements (47) sont disposés en vis-à-vis d'épaulements (48) placés sur chaque face de la langue (43). Ces épaulements (47, 48) forment des butés pour retenir des éléments de fixation des toiles tendues sur la structure tridimensionnelle.

La lisse (40) étant construite selon une section transversale sensiblement circulaire, les parois latérales externes des évidements (41, 42) constituent des ailes périphériques (49, 50) pour la lisse dont la surface périphérique (surface externe) est courbe. La jonction entre l'extrémité supérieure de la paroi latérale externe de l'évidement et la surface externe de l'aile est arrondie pour ne pas abîmer la toile tendue fixée dans l'évidement.

Dans ce mode de réalisation, la lisse (40) comporte, sur sa surface périphérique, trois encoches (51, 52, 53), avantageusement droites, aptes à recevoir des diodes électroluminescentes et un système d'alimentation associé.

Plus particulièrement, l'une des encoches (51) est située diamétralement opposée aux évidements (41, 42). Cette encoche (51), similaire à l'encoche (30) de la lisse (18) du deuxième mode de réalisation illustrée sur la figure 3, comporte un fond (510) parallèle au fond (44) des évidements (41, 42) et deux parois latérales (511, 512). Avantageusement, le fond (510) de l'encoche (51) présente une largeur sensiblement égale à la distance entre les parois latérales externes (46) des deux évidements (41, 42) tandis que les parois latérales (511, 512) de l'encoche (51) s'étendent dans le même plan que les parois latérales externes (46) des évidements (41, 42).

Les deux autres encoches (52, 53) sont situées de part et d'autre de l'encoche (51). Avantageusement, les encoches (52, 53) sont situées à équidistance de l'encoche (51) et disposées diamétralement opposées l'une de l'autre. Elles présentent ainsi des ouvertures opposées l'une de l'autre, s'étendant respectivement dans des plans sensiblement perpendiculaires avec celui dans lequel s'étend l'ouverture de l'encoche (51). Les encoches

(52, 53) comportent respectivement un fond (520, 530) et deux parois latérales (521, 522, 531, 532) parallèles avec le fond (51) de l'encoche (51). Les fonds de chacune des encoches (52, 53) s'étendent parallèles entre eux et perpendiculairement au fond (510) de l'encoche (51).

Avantageusement, la lisse (40) comporte une cavité (54) longitudinale, de section sensiblement rectangulaire, interposée entre les évidements (41, 42) et l'encoche (51) placée à l'opposé des évidements. La cavité (54) s'étend sur toute la longueur de la lisse (40). La cavité (54) a la même fonction que la cavité (17) de la lisse (1) du premier mode de réalisation.

L'invention porte également sur une structure tridimensionnelle lumineuse comportant au moins un profilé constitué de lisses conformément à l'invention, lesdites lisses étant aboutées. Des toiles tendues sont accrochées aux lisses aboutées en profilés pour constituer la structure tridimensionnelle lumineuse en toiles tendues. Cette structure tridimensionnelle peut être un faux plafond, une fausse paroi, un luminaire, une forme de fantaisie, un élément de décoration ou tout autre objet éclairé tridimensionnel.

Il est bien entendu que l'invention ne se limite pas aux exemples de réalisation présentés ci-dessus.

## Revendications

1. Lisse (1, 18, 40) pour structure tridimensionnelle en toiles tendues comprenant au moins une source lumineuse intégrée à la lisse (1, 18, 40), la lisse comprenant deux évidements (4, 5, 19, 20, 41, 42) contigus séparés par une langue (6, 21, 43), chaque évidemment comportant un fond, une paroi latérale interne formant la langue et une paroi latérale externe, chaque paroi latérale externe définissant une aile périphérique (13, 14, 27, 28, 49, 50) de la lisse, **caractérisée en ce que** lesdits évidements sont destinés à recevoir les éléments de fixation (11, 12) des toiles tendues (2, 3).

2. Lisse lumineuse (1, 18, 40) pour structure tridimensionnelle selon la revendication 1, **caractérisée en ce que** la lisse présente une surface périphérique pourvue d'au moins une encoche d'accueil (16, 30, 51, 52, 53) d'une source lumineuse.

3. Lisse lumineuse (1, 18, 40) pour structure tridimensionnelle selon la revendication 2, **caractérisée en ce que** la lisse comporte une encoche d'accueil (51) présentant une ouverture opposée à celle des évidements (41, 42).

4. Lisse lumineuse (1, 18, 40) pour structure tridimensionnelle selon la revendication 3, **caractérisée en ce qu'**elle comporte une deuxième et troisième encoches d'accueil (52, 53) disposées de part et d'autre de l'encoche (51) présentant une ouverture opposée à celle des évidements (41, 42).

5. Lisse lumineuse (1, 18, 40) pour structure tridimensionnelle selon la revendication 4, **caractérisée en ce que** les deuxième et troisième encoches d'accueil (52, 53) sont situées à équidistance de l'encoche (51) présentant une ouverture opposée à celle des évidements (41, 42).

6. Lisse lumineuse (1, 18, 40) pour structure tridimensionnelle selon l'une quelconque des revendications précédentes, **caractérisée en ce que** les ailes périphériques définissent une encoche d'accueil d'une source lumineuse.

7. Lisse lumineuse (1, 18, 40) pour structure tridimensionnelle selon l'une quelconque des revendications 1 à 6, **caractérisée en ce que** l'aile périphérique (13, 14, 27, 28, 49, 50) est raccordée à l'extrémité de la paroi latérale externe de l'évidemment adjacent par une jonction arrondie, la surface externe d'une aile périphérique définissant en section transversale une portion arrondie contre laquelle la toile tendue prend appui pour créer un volume, la surface externe de l'aile opposée intégrant la source lumineuse.

8. Lisse lumineuse (1, 18, 40) pour structure tridimensionnelle selon la revendication 7, **caractérisée en ce que** la portion arrondie de l'aile périphérique support d'une toile tendue s'étend sur au moins un quart de cercle de rayon équivalent à la profondeur des évidements.

9. Lisse lumineuse (1, 18, 40) pour structure tridimensionnelle selon la revendication 7 ou la revendication 8, **caractérisée en ce que** la portion arrondie de l'aile périphérique support d'une toile tendue s'étend sur au moins un demi cercle de rayon équivalent à la profondeur des évidements.

10. Lisse lumineuse (1, 18, 40) pour structure tridimensionnelle selon l'une quelconque des revendications 7 à 9, **caractérisée en ce que** l'aile périphérique opposée à l'aile support d'une toile tendue comporte une encoche (16) d'accueil d'au moins une source lumineuse.

11. Lisse lumineuse (1, 18, 40) pour structure tridimensionnelle selon l'une quelconque des revendications 2 à 10, **caractérisée en ce que** l'encoche d'accueil est de forme complémentaire d'au moins une portion latérale de la source lumineuse de façon à ce que la source lumineuse s'inscrive dans le contour de la lisse en section transversale.

12. Lisse lumineuse (1, 18, 40) pour structure tridimensionnelle selon l'une quelconque des revendications précédentes, **caractérisée en ce que** la source lumineuse est constituée par des diodes électroluminescentes intégrées à la lisse (1).

13. Lisse lumineuse (1, 18, 40) pour structure tridimensionnelle selon l'une quelconque des revendications 2 à 12, **caractérisée en ce que** les évidements (4, 5, 19, 20, 41, 42) contigus et l'encoche sont disposés dans des plans parallèles les uns aux autres.

14. Lisse lumineuse (1, 18, 40) pour structure tridimensionnelle selon l'une quelconque des revendications précédentes, **caractérisée en ce que** les évidements (4, 5, 19, 20, 41, 42) comportent des épaulements (7, 8, 9, 10, 25, 25, 47, 48) de rétention des éléments de fixation (11, 12) des toiles tendues (2, 3), lesdits épaulements (7, 8, 9, 10, 25, 25, 47, 48) étant sur les parois latérales externes des évidements (4, 5, 19, 20, 41, 42) et/ou sur chaque face de la langue (6, 21, 43).

15. Structure tridimensionnelle lumineuse comportant au moins un profilé constitué de lisses lumineuses (1, 18, 40) conformément aux revendications 1 à 10 aboutées et recouvert de toiles tendues (2, 3).

## Patentansprüche

1. Leiste (1, 18, 40) für einen dreidimensionalen Aufbau mit gespanntem Gewebe, welche mindestens eine in die Leiste (1, 18, 40) eingebaute Lichtquelle enthält, wobei die Leiste zwei aneinander grenzende, durch eine Zunge (6, 21, 43) getrennte Aussparungen (4, 5, 19, 20, 41, 42) aufweist und jede Aussparung einen Boden, eine innere, die Zunge bildende Seitenwand, und eine äußere Seitenwand aufweist, wobei jede äußere Seitenwand ein Randteil (13, 14, 27, 28, 49, 50) der Leiste abgrenzt, **dadurch gekennzeichnet, dass** besagte Aussparungen dazu bestimmt sind, die Befestigungselemente (11, 12) des gespannten Gewebes (2, 3) aufzunehmen.

2. Lichtleiste (1, 18, 40) für einen dreidimensionalen Aufbau nach Anspruch 1, **dadurch gekennzeichnet, dass** die Leiste eine Randfläche aufweist, die mit mindestens einer Aufnahmekerbe (16, 30, 51, 52, 53) einer Lichtquelle versehen ist.

3. Lichtleiste (1, 18, 40) für einen dreidimensionalen Aufbau nach Anspruch 2, **dadurch gekennzeichnet, dass** die Leiste eine Aufnahmekerbe (51) aufweist, die gegenüber den Aussparungen (41, 42) eine Öffnung aufweist.

4. Lichtleiste (1, 18, 40) für einen dreidimensionalen Aufbau nach Anspruch 3, **dadurch gekennzeichnet, dass** sie eine zweite und eine dritte Aufnahmekerbe (52, 53) aufweist, die zu beiden Seiten der Kerbe (51) angeordnet sind, und gegenüber den Aussparungen (41, 42) eine Öffnung aufweisen.

5. Lichtleiste (1, 18, 40) für einen dreidimensionalen Aufbau nach Anspruch 4, **dadurch gekennzeichnet, dass** die zweite und dritte Aufnahmekerbe (52, 53) gleich weit von der Kerbe (51) mit einer Öffnung gegenüber den Aussparungen (41, 42) entfernt sind.

6. Lichtleiste (1, 18, 40) für einen dreidimensionalen Aufbau nach einem der vorhergehenden Ansprüche, **dadurch gekennzeichnet dass** die Randteile die Aufnahmekerbe einer Lichtquelle begrenzen.

7. Lichtleiste (1, 18, 40) für einen dreidimensionalen Aufnahme nach einem der Ansprüche 1 bis 6, **dadurch gekennzeichnet, dass** das Randteil (13, 14, 27, 28, 49, 50) an das Ende der äußeren Seitenwand der benachbarten Aussparung gefügt ist, um eine abgerundete Verbindung zu bilden, wobei die Außenfläche eines Randteils im Querschnitt einen abgerundeten Abschnitt begrenzt, auf dem das gespannte Gewebe volumenbildend aufliegt, wobei die Außenfläche des entgegen gesetzten Teils die Lichtquelle enthält.

8. Lichtleiste (1, 18, 40) für einen dreidimensionalen Aufbau nach Anspruch 7, **dadurch gekennzeichnet, dass** sich der abgerundete, das gespannte Gewebe haltende Abschnitt des Randteils über mindestens einen viertelkreis des Radius erstreckt, welcher der Tiefe der Aussparungen entspricht.

9. Lichtleiste (1, 18, 40) für einen dreidimensionalen Aufbau nach Anspruch 7 oder 8, **dadurch gekennzeichnet, dass** sich der abgerundete Abschnitt des Randteils, der ein gespanntes Gewebe hält, über mindestens einen Halbkreis des Radius erstreckt, welcher der Tiefe der Aussparungen entspricht.

10. Lichtleiste (1, 18, 40) für einen dreidimensionalen Aufbau nach einem der Ansprüche 7 bis 9, **dadurch gekennzeichnet, dass** das Randteil gegenüber dem Halteteil des gespannten Gewebes eine Aufnahmekerbe (16) für mindestens eine Lichtquelle enthält.

11. Lichtleiste (1, 18, 40) für einen dreidimensionalen Aufbau nach einem der Ansprüche 2 bis 10, **dadurch gekennzeichnet, dass** die Aufnahmekerbe mindestens zu einem Seitenabschnitt der Lichtquelle komplementär geformt ist, so dass die Lichtquelle im Querschnitt in den Umfang der Leiste eingebunden ist.

12. Dichtleiste (1, 18, 40) für einen dreidimensionalen Aufbau nach einem der vorhergehenden Ansprüche, **dadurch gekennzeichnet, dass** die Lichtquelle aus Leuchtdioden besteht, die in die Leiste integriert wurden.

13. Lichtleiste (1, 18, 40) für einen dreidimensionalen Aufbau nach einem der Ansprüche 2 bis 12, **dadurch gekennzeichnet, dass** die aneinander grenzenden Aussparungen (4, 5, 19, 20, 41, 42) und die Kerbe auf Ebenen angeordnet sind, die parallel zueinander stehen.

14. Lichtleiste (1, 18, 40) für einen dreidimensionalen Aufbau nach einem der vorhergehenden Ansprüche, **dadurch gekennzeichnet, dass** die Aussparungen (4, 5, 19, 20, 41, 42) Schultern (7, 8, 9, 10, 25, 25, 47, 48) zum Halten der Befestigungselemente (11, 12) der gespannten Gewebe (2, 3) aufweisen, wobei sich besagte Schultern (7, 8, 9, 10, 25, 25, 47, 48) an den äußeren Seitenwänden der Aussparungen (4, 5, 19, 20, 41, 42) und/oder auf jeder Fläche der Zunge (6, 21, 43) befinden.

15. Dreidimensionaler Lichtaufbau, der mindestens ein Profil umfasst, das aus aneinander stoßenden, mit gespannten Geweben (2, 3) bedeckten Lichtleisten (1, 18, 40) gemäß den Ansprüchen 1 bis 10 besteht.

## Claims

1. A rail (1, 18, 40) for a three-dimensional structure made of stretched fabric, comprising at least one light source incorporated in the rail (1, 18, 40), with the rail comprising two contiguous recesses (4, 5, 19, 20, 41, 42) separated by a lug (6, 21, 43), with each recess having a bottom, an internal side wall forming the lug and an external side wall, with each external side wall defining a peripheral wing (13, 14, 27, 28, 49, 50) of the rail,
**characterized in that** said recesses are intended to receive the elements (11, 12) for fixing the stretched fabric (2, 3).

2. An illuminated rail (1, 18, 40) for a three-dimensional structure according to claim 1, **characterized in that** the rail has a peripheral surface provided with at least one light source docking slot (16, 30, 51, 52, 53).

3. An illuminated rail (1, 18, 40) for a three-dimensional structure according to claim 2, **characterized in that** the rail comprises a docking slot (51) having an opening opposite that of the recesses (41, 42).

4. An illuminated rail (1, 18, 40) for a three-dimensional structure according to claim 3, **characterized in that** it comprises second and third docking slots (52, 53) arranged on either side of the slot (51) having an opening opposite that of the recesses (41, 42).

5. An illuminated rail (1, 18, 40) for a three-dimensional structure according to claim 4, **characterized in that** the second and third docking slots (52, 53) are positioned so as to be equidistant from the slot (51) having an opening opposite that of the recesses (41, 42).

6. An illuminated rail (1, 18, 40) for a three-dimensional structure according to any one of the preceding claims, **characterized in that** the peripheral wings define a light source docking slot.

7. An illuminated rail (1, 18, 40) for a three-dimensional structure according to any one of claims 1 to 6, **characterized in that** the peripheral wing (13, 14, 27, 28, 49, 50) is connected to the end of the external side wall of the adjacent recess through a rounded junction, with the outer surface of a peripheral wing defining, in cross-section, a rounded portion against which the stretched fabric rests to create a volume, with the outer surface of the opposite wing integrating the light source.

8. An illuminated rail (1, 18, 40) for a three-dimensional structure according to claim 7, **characterized in that** the rounded portion of the peripheral wing supporting a stretched fabric extends over at least a quarter of circle having a radius equivalent to the depth of the recesses.

9. An illuminated rail (1, 18, 40) for a three-dimensional structure according to claim 7 or claim 8, **characterized in that** the rounded portion of the peripheral wing supporting a stretched fabric extends over at least half a circle having a radius equivalent to the depth of the recesses.

10. An illuminated rail (1, 18, 40) for a three-dimensional structure according to any one of claims 7 to 9, **characterized in that** the peripheral wing opposite the wing supporting a stretched fabric has a slot (16) for docking at least one light source.

11. An illuminated rail (1, 18, 40) for a three-dimensional structure according to any one of claims 2 to 10, **characterized in that** the docking slot has a shape matching at least a side portion of the light source so that the light source is inscribed within the contour of the rail cross-section.

12. An illuminated rail (1, 18, 40) for a three-dimensional structure according to any one of the preceding claims, **characterized in that** the light source consists of light emitting diodes integrated in the rail (1).

13. An illuminated rail (1, 18, 40) for a three-dimensional structure according to any one of claims 2 to 12, **characterized in that** the contiguous recesses (4, 5, 19, 20, 41, 42) and the slot are arranged in planes parallel to each other.

14. An illuminated rail (1, 18, 40) for a three-dimensional structure according to any one of the preceding claims, **characterized in that** the recesses (4, 5, 19, 20, 41, 42) have shoulders (7, 8, 9, 10, 25, 25, 47, 48) for holding the elements (11, 12) for fixing the stretched fabric (2, 3), with said shoulders (7, 8, 9, 10, 25, 25, 47, 48) being positioned on the external side walls of the recesses (4, 5, 19, 20, 41, 42) and/or on each face of the lug (6, 21, 43).

15. An illuminated three-dimensional structure comprising at least one section consisting of abutted illuminated rails (1, 18, 40) according to claims 1 to 10 and covered with stretched fabric (2, 3).
